# EUROPÄISCHE PATENTANMELDUNG

(11) **EP 3 878 599 A1**
(43) Veröffentlichungstag der Anmeldung: **15.09.2021**
(21) Anmeldenummer: 20161703.2
(22) Anmeldetag: 09.03.2020
(51) Int. Cl.: B25H 1/00, B23Q 9/00

(54) **VERFAHREN ZUR HERSTELLUNG EINER SCHWENKBAREN SCHNITTSTELLE UND SCHWENKBARE SCHNITTSTELLE**

(71) Anmelder: Hilti Aktiengesellschaft, 9494 Schaan (LI)
(72) Erfinder: Möller, Friedemann, 81375 München (DE); Taack-Trakranen, John Van, 81475 Muenchen (DE)
(74) Vertreter: Hilti Aktiengesellschaft Corporate Intellectual Property

(57) **Zusammenfassung**

Die vorliegende Erfindung betrifft ein Verfahren zur Herstellung einer schwenkbaren Schnittstelle zwischen einer Basisplatte und einer Führungsschiene eines Bohrständers vorgesehen, wobei die Schnittstelle einen Bock und eine Basisplatte umfasst. Das Herstellungsverfahren ist dadurch gekennzeichnet, dass der Bock mehrteilig ausgebildet ist und zumindest eine Aufnahme und einen Klemmbügel umfasst und wobei die Basisplatte durch ein Urform-Verfahren erzeugt wird und zumindest ein Teil einer Geometrie des Bocks aus der Urform der Basisplatte gewonnen wird. In einem weiteren Aspekt betrifft die Erfindung eine schwenkbare Schnittstelle zwischen einer Basisplatte und einer Führungsschiene eines Bohrständers, wobei die Schnittstelle einen Bock und eine Basisplatte umfasst. Die Schnittstelle ist dadurch gekennzeichnet, dass der Bock mehrteilig ausgebildet ist und mindestens eine Aufnahme und einen Klemmbügel umfasst, wobei die Führungsschiene über eine Achse mit dem Bock und/oder der Basisplatte der Schnittstelle schwenkbar verbindbar ist.

## Beschreibung

Die vorliegende Erfindung betrifft ein Verfahren zur Herstellung einer schwenkbaren Schnittstelle zwischen einer Basisplatte und einer Führungsschiene eines Bohrständers, wobei die Schnittstelle einen Bock und eine Basisplatte umfasst. Das Herstellungsverfahren ist dadurch gekennzeichnet, dass der Bock mehrteilig ausgebildet ist und zumindest eine Aufnahme und einen Klemmbügel umfasst und wobei die Basisplatte durch ein Urform-Verfahren erzeugt wird und zumindest ein Teil einer Bockgeometrie aus der Basisplatte-Urform gewonnen wird. In einem weiteren Aspekt betrifft die Erfindung eine schwenkbare Schnittstelle zwischen einer Basisplatte und einer Führungsschiene eines Bohrständers, wobei die Schnittstelle einen Bock und eine Basisplatte umfasst. Die Schnittstelle ist dadurch gekennzeichnet, dass der Bock mehrteilig ausgebildet ist und mindestens eine Aufnahme und einen Klemmbügel umfasst, wobei die Führungsschiene des Bohrständers über eine Achse mit dem Bock und/oder der Basisplatte der Schnittstelle schwenkbar verbindbar ist.

### Hintergrund der Erfindung:

Im Stand der Technik sind Werkzeuggeräte bekannt, die aufgrund ihres hohen Gewichts während ihres Betriebs von einem Bohrständer geführt werden. Dies gilt beispielsweise für Kernbohrgeräte, mit denen im Wesentlichen zylinderförmige Bohrkerne aus Wänden oder Mauerwerk herausgearbeitet werden. Es sind darüber hinaus viele weitere Arbeiten mit schwerem Gerät denkbar, bei denen der Benutzer des Werkzeuggeräts davon profitieren kann, wenn die Arbeiten ständergeführt durchgeführt werden.

Bohrständer umfassen üblicherweise eine Führungsschiene, die mit einem Standfuss verbunden ist. Beispielsweise kann ein solcher Standfuss eine Stahlachse umfassen, die mit der Führungsschiene verbunden ist, sowie einen Bock, der ebenfalls aus Stahl bestehen kann. In diesem Bock ist die Achse gelagert. Die meisten Bockvorrichtungen bzw. Lagerstellen, die aus dem Stand der Technik bekannt sind, bestehen aus einem einzigen Bauteil, welches in Richtung der Achsaufnahme geschlitzt ist. Mit Hilfe dieses Spalts oder Schlitzes lässt sich die Achse unter der gewünschten Neigung der Führungssäule in den Bock klemmen.

Wesentliche Nachteile dieser konventionellen Standfüße liegen beim Gewicht und bei den Herstellungskosten des Bocks. Die Herstellungskosten werden insbesondere durch den großen Zerspanungsaufwand bestimmt: Zum einen muss ein großes Volumen des Halbzeugs zerspant werden, zum anderen ist die Herstellung des Schlitzes sehr aufwendig.

Die Aufgabe, die der vorliegenden Erfindung zugrunde liegt, besteht darin, die vorstehend beschriebenen Nachteile des Standes der Technik zu überwinden und ein Herstellungsverfahren für eine schwenkbare Schnittstelle bereitzustellen, mit dem sowohl die Herstellungskosten, als auch das Gewicht der erzeugten Schnittstelle erheblich reduziert werden können.

Die Aufgabe wird gelöst durch den Gegenstand der unabhängigen Ansprüche. Vorteilhafte Ausführungsformen zu dem Gegenstand der unabhängigen Ansprüche finden sich in den abhängigen Ansprüchen.

### Beschreibung der Erfindung:

Erfindungsgemäß ist ein Verfahren zur Herstellung einer schwenkbaren Schnittstelle zwischen einer Basisplatte und einer Führungsschiene eines Bohrständers vorgesehen, wobei die Schnittstelle einen Bock und eine Basisplatte umfasst. Das Herstellungsverfahren ist dadurch gekennzeichnet, dass der Bock mehrteilig ausgebildet ist und zumindest eine Aufnahme und einen Klemmbügel umfasst und wobei die Basisplatte durch ein Urform-Verfahren erzeugt wird und zumindest ein Teil einer Geometrie des Bocks aus einer Urform der Basisplatte gewonnen wird. Durch dieses vorteilhafte Herstellungsverfahren wird es insbesondere ermöglicht, dass die Halbzeuge der Basisplatte als Ausgangsbasis für die Formung der Komponenten des Lagerbocks verwendet werden können, wobei die Halbzeuge vorteilhafterweise besonders nah an der gewünschten Endkontur des Bocks sind. Die oben genannte Aufgabe wird insbesondere dadurch gelöst, dass der Bock mehrteilig ausgeführt wird und im einfachsten Fall eine Aufnahme und einen Klemmbügel umfasst. Die Erfindung betrifft insbesondere eine Schnittstelle zwischen Basisplatte und Führungsschiene eines Bohrständers, mit der eine Neigungsverstellung der Führungsschiene gegenüber der Basisplatte ermöglicht werden kann. Die Möglichkeit der Neigungsverstellung wird im Sinne der Erfindung bevorzugt auch als Schwenkbarkeit des Standfusses bezeichnet.

Vorzugsweise kann die Schnittstelle auch als Schwenkfuss oder schwenkbarer Standfuss bezeichnet werden. Insbesondere stellt das vorgeschlagene Herstellungsverfahren eine Verbesserung von Herstellungsverfahren konventioneller Schnittstellen mit einer Basisplatte und einer Führungssäule dar. Insbesondere können durch die Erfindung Herstellungskosten und Gewicht der Schnittstelle deutlich reduziert werden. Dabei wird insbesondere der Vorteil ausgenutzt, dass sich aus einer urgeformten Basisplatte ein Teil der Bockgeometrie gewinnen lässt und sich somit der Zerspanungsaufwand drastisch reduzieren lässt. Das Urformen kann dabei vorzugsweise durch ein Leichtmetalldruckgussverfahren realisiert werden.

Das Merkmal, dass der Bock mehrteilig ausgebildet ist, bedeutet im Sinne der Erfindung bevorzugt, dass der Bock mehrere Komponenten aufweist und insbesondere nicht aus einem Stück gebildet ist. Insbesondere ist der Bock nicht monolithisch ausgebildet. Es ist stattdessen erfindungsgemäß vorgesehen, dass der Bock mindestens eine Aufnahme und einen Klemmbügel umfasst. Diese Komponenten des Bocks der schwenkbaren Schnittstelle können so miteinander zusammenwirken, dass sie einen Aufnahmeraum bzw. ein Aufnahmevolumen bilden, in dem eine Achse gelagert werden kann. Die Achse stellt vorzugsweise das Bindeglied zwischen Schnittstelle und Führungsschiene des Bohrständers dar. Die Achse ragt mit einem oberen Ende in die bevorzugt innen hohl ausgebildete Führungsschiene des Bohrständers herein, so dass eine Verbindung zwischen Führungsschiene und Achse gebildet wird. Auf einer unteren Seite umfasst die Achse einen Hohlzylinder, dessen virtuelle Zentral-Achse im Wesentlichen senkrecht steht zu einer zentral durch die Führungsschiene verlaufende virtuelle Achse. Der Hohlzylinder, der vorzugsweise den unteren Bereich der Achse bildet, kann von dem Klemmbügel und der Aufnahme, die Bestandteile des Bocks sind, umschlossen werden. Dadurch wird vorteilhafterweise die Schwenkbarkeit der Achse innerhalb der Schnittstelle erreicht. Vorzugsweise bildet die Schnittstelle dadurch einen Schwenkfuß, der dem Bohrständer einen sicheren Stand verleiht. Dadurch kann die durchzuführende Bohrarbeit mit dem Werkzeuggerät besonders sicher und stabil ausgeführt werden.

Die Aufnahme und der Klemmbügel sind vorzugsweise schwenkbar zueinander ausgebildet. Insbesondere kann der Klemmbügel im geschlossenen Zustand mit Befestigungsmitteln an der Aufnahme befestigt werden. Beispielsweise können Schrauben als Befestigungsmittel eingesetzt werden. Der geschlossene Zustand ist vorzugsweise dadurch gekennzeichnet, dass in diesem geschlossenen Zustand das Volumen bzw. der Raum zur Aufnahme der Achse der Führungsschiene gebildet wird.

Es ist im Kontext der Erfindung vorgesehen, dass die Basisplatte durch ein Urform-Verfahren erzeugt wird. Dabei werden Halbzeuge verwendet, um der Basisplatte die gewünschte Form zu geben. Diese Halbzeuge werden im Sinne der Erfindung bevorzugt auch als «Urform» bezeichnet. Die Halbzeuge, die zur Herstellung der Basisplatte verwendet werden, werden im Sinne der Erfindung bevorzugt auch als Basisplatte-Urform bezeichnet.

Gemäß dem vorgeschlagenen Herstellungsverfahren wird zumindest ein Teil einer Geometrie des Bocks aus der Urform gewonnen, die für die Herstellung der Basisplatte verwendet wird. Mit andere Worten können die Halbzeuge, die bei der Herstellung der Basisplatte Verwendung finden, vorteilhafterweise als Ausgangsbasis für die Herstellung bzw. Formgebung des mehrteiligen Bocks verwendet werden. Die Halbzeuge sind vorzugsweise sehr ähnlich zu der später gewünschten Endkontur des Bocks bzw. der Basisplatte, so dass vorteilhafterweise mit dem vorgeschlagenen Herstellungsverfahren der Zerspanungsaufwand für die Erzeugung des Bocks erheblich reduziert werden kann. Vorzugsweise ist der Bock dazu eingerichtet, eine Lagerung für die Achse des Bohrständers zu bilden. Mit anderen Worten kann die Achse in dem Bock gelagert werden. Der Bock wird daher vorzugsweise auch als Lagerbock bezeichnet.

Es ist im Sinne der Erfindung bevorzugt, dass die Basisplatte ein Leichtmetalldruckgussmaterial umfasst bzw. mit einem Leichtmetalldruckgussverfahren hergestellt wird. Mit anderen Worten kann es bevorzugt sein, dass mindestens eine Komponente des Bocks Leichtmetall umfasst oder aus Leichtmetall gefertigt werden kann. Die Herstellung der Schnittstelle aus verschiedenen Komponenten, wie Aufnahme, Klemmbügel und Basisplatte, ermöglicht es, dass einzelne oder alle Bestandteile der Schnittstelle aus Leichtmetall gefertigt werden können. Dadurch können erhebliche Gewichtsvorteile gegenüber den konventionellen, aus Stahl gefertigten Bohrständer-Füßen erreicht werden. Durch das geringere Gewicht können Bohrständer mit Leichtmetall-Komponenten leichter auf der Baustelle transportiert oder von einem Arbeitsort zu dem nächsten Arbeitsort bewegt werden. Ferner reduzieren sich die Transportkosten, wenn solche gewichtsreduzierten Bohrständer, beispielsweise mit Kraftfahrzeugen, zwischen zwei Baustellen transportiert werden sollen. Anwendungstests haben gezeigt, dass die Bohrständer mit einer Schnittstelle, die Leichtmetall-Komponenten umfasst, trotz des geringeren Gewichts eine überraschend gute Stabilität aufweisen. Insbesondere hat sich gezeigt, dass die Vorteile durch das geringere Gewicht etwaige Nachteile hinsichtlich einer verringerten Stabilität mehr als aufwiegen.

Es ist im Sinne der Erfindung bevorzugt, dass in die Aufnahme des Bocks ein Einlegeblech eingelegt werden kann. Dies gilt insbesondere dann, wenn die Basisplatte ein Leichtmetalldruckgussmaterial umfasst. Dadurch kann vorteilhafterweise eine Kontaktfläche zwischen Basisplatte und Achse besser vor Verschleiß geschützt werden. Es ist in einer Ausgestaltung der Erfindung bevorzugt, dass die Aufnahme des Bocks einen Abschnitt zur Aufnahme der Achse umfasst, wobei in diesen Aufnahmeabschnitt ein Einlegeblech einlegbar ist. Dies gilt insbesondere dann, wenn eine Komponente des Bocks Leichtmetall umfasst. Vorzugsweise kann das Einlegeblech Stahl umfassen oder aus Stahl gefertigt sein.

In einem zweiten Aspekt betrifft die Erfindung eine schwenkbare Schnittstelle zwischen einer Basisplatte und einer Führungsschiene eines Bohrständers, wobei die Schnittstelle einen Bock und eine Basisplatte umfasst. Die Schnittstelle ist dadurch gekennzeichnet, dass der Bock mehrteilig ausgebildet ist und mindestens eine Aufnahme und einen Klemmbügel umfasst, wobei die Führungsschiene über eine Achse mit dem Bock und/oder der Basisplatte der Schnittstelle schwenkbar verbindbar ist. Die für das Herstellungsverfahren eingeführten Begriffe, Definitionen und technischen Vorteile gelten vorzugsweise für den vorgeschlagenen Bock analog.

Mit der Erfindung sind insbesondere folgende Vorteile verbunden: Zum einen lässt sich durch die Auftrennung des Bocks in mehrere Komponenten der Zerspanungsaufwand bei der Herstellung des Bocks bzw. seiner Komponenten wesentlich reduzieren. Dieser Vorteil wird insbesondere dadurch erreicht, dass die Basisplatte der schwenkbaren Schnittstelle durch ein Urform-Verfahren erzeugbar ist und zumindest ein Teil einer Bockgeometrie aus der Basisplatte-Urform gewonnen wird. Zum anderen muss der Schlitz am Bock, der der Achsaufnahme zugewandt ist, nicht mehr spanend hergestellt werden, sondern er ergibt sich vorteilhafterweise aus der Kontur der Komponenten.

Die Aufteilung in mehrere Komponenten eröffnet außerdem die Möglichkeit, unterschiedliche Werkstoffe für die einzelnen Komponenten zu verwenden und dadurch gezielt die Gewichtsvorteile von Leichtmetall zu nutzen. Auf diese Weise lassen sich darüber hinaus die Vorteile von Leichtmetalldruckgussverfahren nutzen, so dass sich neben dem geringeren Gewicht auch Vorteile bei der Zerspannung ergeben, indem beispielsweise die Aufnahme endkonturnah oder sogar komplett fertig im Werkzeug ausgeformt werden kann.

Wird für eine der Komponenten der schwenkbaren Schnittstelle Leichtmetall verwendet, wird vorteilhaft ein Stahlblech eingelegt, um die Kontaktfläche zu einer Achse vor Verschleiß zu schützen. Diese Kontaktfläche wird vorteilhafterweise von einem Aufnahmeabschnitt gebildet, der vorzugsweise Bestandteil der Aufnahme des Bocks der Schnittstelle ist.

Es ist im Kontext der vorgeschlagenen Schnittstelle vorgesehen, dass die Führungsschiene über eine Achse mit dem Bock und/oder der Basisplatte der Schnittstelle schwenkbar verbindbar ist. Die Schwenkbarkeit kann insbesondere in den Fig. 1 und 2 nachvollzogen werden.

Weitere Vorteile ergeben sich aus der folgenden Figurenbeschreibung. Die Figuren, die Beschreibung und die Ansprüche enthalten zahlreiche Merkmale in Kombination. Der Fachmann wird die Merkmale zweckmäßigerweise auch einzeln betrachten und zu sinnvollen weiteren Kombinationen zusammenfassen.

In den Figuren sind gleiche und gleichartige Komponenten mit gleichen Bezugszeichen beziffert. Es zeigen:
- Fig. 1: Ansicht einer bevorzugten Ausgestaltung eines Bohrständers mit Standfuss
- Fig. 2: Ansicht einer bevorzugten Ausgestaltung der vorgeschlagenen schwenkbaren Schnittstelle

### Ausführungsbeispiele und Figurenbeschreibung:

Figur 1 zeigt eine bevorzugte Ausgestaltung eines Bohrständers, der in seinem unteren Bereich eine Führungsschiene (3) aufweist. Die Führungsschiene (3) ist mit Hilfe einer Achse (8) mit einer Basisplatte (2) verbunden, wobei die Achse (8) insbesondere in einem Bock (4) bzw. in einer Lagerstelle der Schnittstelle (1) gelagert werden kann. Der Bock (4) umfasst insbesondere eine Aufnahme (5) und einen Klemmbügel (6), die in einem geschlossenen Zustand mit Befestigungsmitteln miteinander verbunden werden können. In diesem geschlossenen Zustand bildet der Bock (4) ein Volumen bzw. einen Raum zur Aufnahme der Achse (8) der Führungsschiene (3). Der Bock (4) ist vorzugsweise in einer Basisplatte (2) gelagert, die ebenfalls Bestandteil der Schnittstelle (1) ist.

Figur 2 zeigt eine bevorzugte Ausgestaltung der schwenkbaren Schnittstelle (1). Die Basisplatte (2) ist in Figur 2 nicht dargestellt. Insbesondere zeigt Fig. 2 das Zusammenwirken der Aufnahme (5) und des Klemmbügels (6), wobei Aufnahme (5) und Klemmbügel (6) miteinander den Bock (4) der Schnittstelle (1) bilden. In die Aufnahme (5) kann ein Einlegeblech (7) eingelegt werden, das vorzugsweise aus Stahl besteht. Diese Ausgestaltung der Erfindung ist besonders vorteilhaft, wenn einzelne Komponenten der Schnittstelle (1) aus Leichtmetall gefertigt sind. Das Einlegeblech (7) kann vorzugsweise zwischen der Aufnahme (5) und der Achse (8) vorliegen, wenn die Achse (8) in dem Aufnahmevolumen vorliegt, das von der Aufnahme (5) und dem Klemmbügel (6) im geschlossenen Zustand des Bocks (4) gebildet werden kann. Die Achse (8) bildet den Übergang zur Führungsschiene (3) des Bohrständers. Indem die Achse (8) schwenkbar in der Aufnahme (5) gelagert werden kann, handelt es sich bei der vorgeschlagenen Schnittstelle (1) vorzugsweise um eine schwenkbare Schnittstelle (1), die bevorzugt auch als «Schwenkfuss» oder «schwenkbarer Standfuss» bezeichnet werden kann.

### Bezugszeichenliste

- 1: Schnittstelle
- 2: Basisplatte
- 3: Führungsschiene
- 4: Bock
- 5: Aufnahme
- 6: Klemmbügel
- 7: Einlegeblech
- 8: Achse

## Patentansprüche

1. Verfahren zur Herstellung einer schwenkbaren Schnittstelle (1) zwischen einer Basisplatte (2) und einer Führungsschiene (3) eines Bohrständers, wobei die Schnittstelle (1) einen Bock (4) und eine Basisplatte (2) umfasst,
**dadurch gekennzeichnet, dass**
der Bock (4) mehrteilig ausgebildet ist und zumindest eine Aufnahme (5) und einen Klemmbügel (6) umfasst und wobei die Basisplatte (2) durch ein Urform-Verfahren erzeugt wird und zumindest ein Teil einer Geometrie des Bocks (4) aus einer Urform der Basisplatte (2) gewonnen wird.

2. Verfahren nach Anspruch 1,
**dadurch gekennzeichnet, dass**
die Basisplatte (2) ein Leichtmetalldruckgussmaterial umfasst.

3. Verfahren nach Anspruch 1 oder 2,
**dadurch gekennzeichnet, dass**
in die Aufnahme (5) ein Einlegeblech (7) eingelegt wird.

4. Schwenkbare Schnittstelle (1) zwischen einer Basisplatte (2) und einer Führungsschiene (3) eines Bohrständers, wobei die Schnittstelle (1) einen Bock (4) und eine Basisplatte (2) umfasst,
**dadurch gekennzeichnet, dass**
der Bock (4) mehrteilig ausgebildet ist und mindestens eine Aufnahme (5) und einen Klemmbügel (6) umfasst, wobei die Führungsschiene (3) über eine Achse (8) mit dem Bock (4) und/oder der Basisplatte (2) der Schnittstelle (1) schwenkbar verbindbar ist.

5. Schnittstelle (1) nach Anspruch 4
**dadurch gekennzeichnet, dass**
mindestens eine Komponente des Bocks (4) Leichtmetall umfasst.

6. Schnittstelle (1) nach Anspruch 4 oder 5
**dadurch gekennzeichnet, dass**
die Aufnahme (5) einen Abschnitt zur Aufnahme der Achse (8) umfasst, wobei in den Abschnitt ein Einlegeblech (7) einlegbar ist.

7. Schnittstelle (1) nach einem der Ansprüche 4 bis 6
**dadurch gekennzeichnet, dass**
der Klemmbügel (6) und die Aufnahme (5) miteinander verbindbar sind und dazu eingerichtet sind, die Achse (8) der Führungsschiene (3) aufzunehmen.
